# EUROPÄISCHE PATENTSCHRIFT

(11) **EP 0 451 509 B1**
(45) Veröffentlichungstag und Bekanntmachung des Hinweises auf die Patenterteilung: **08.09.1993**
(21) Anmeldenummer: 91103599.6
(22) Anmeldetag: 08.03.1991
(51) Int. Cl.: B24B 13/01, B24D 7/18

(54) **Schleifkörper**
Abrading device
Dispositif abrasif

(30) Priorität: 12.04.1990 DE 4011960
(43) Veröffentlichungstag der Anmeldung: 16.10.1991
(73) Patentinhaber: D. Swarovski & Co., A-6112 Wattens/Tirol (AT)
(72) Erfinder: Weis, Günter, Dr., A-6112 Wattens (AT); Pfister, Johann, A-6263 Hart im Zillertal (AT)
(74) Vertreter: Kador & Partner

(56) Entgegenhaltungen:
- EP-A- 0 217 222
- WO-A-81/01533
- JOURNAL OF OPTICS. vol. 15, no. 3, 05 Juni 1984, PARIS FR Seiten 119 - 132; J.P.MARIOGE: "LES METHODES DE FABRICATION DE SURFACES ASPHERIQUES"

## Beschreibung

Die Erfindung bezieht sich auf einen Schleifkörper nach dem Oberbegrift des Anspruchs 1.

Zum Grob- und Feinschleifen von konkaven oder konvexen Flächen auf Metall-, Keramik-, Glaskörpern und dergleichen werden üblicherweise kalotten- oder halbkugelförmige Träger verwendet, auf denen zahlreiche gesinterte Schleifkörper, z. B. sogenannte Diamantpellets, befestigt werden. Diese Diamantpellets müssen jedoch abgerichtet, d. h. in die exakte konkave Form geschliffen werden, was ein sehr arbeitsaufwendiger Arbeitsgang ist.

In der DE-A-3 535 659 wird ein biegsamer, verformbarer Sinterschleifkörper beschrieben, der sich für Schleifkörperträger mit konkav oder konvex gekrümmter Fläche oder zum Umwickeln von Schleifwalzen eignet. Dieser Schleifkörper ist selbst nicht gekrümmt geformt.

Der Erfindung liegt die Aufgabe zugrunde, einen Schleifkörper zu schaffen, der in einfacher Weise auf dem Träger aufgebracht werden kann, der kein aufwendiges Abrichten erforderlich macht, und der eine ausgezeichnete Schleifwirkung gewährleistet.

Der Erfindung liegt die Erkenntnis zugrunde, daß diese Aufgabe durch einen Schleifkörper aus plastisch verformbarer Legierung mit teilchenförmigem Schleifkorn gelöst werden kann, wenn dem Schleifkörper eine geeignete Form gegeben wird.

Gegenstand der Erfindung ist ein Schleifkörper wie er im Anspruch 1 definiert ist.

Durch die gebogene Form der Flügel wird eine bessere Schleifwirkung erzielt, wobei auch eine Schonung der Kanten des Werkstückes erfolgt und ein besserer Kühlmittelfluß gewährleistet ist. Die gebogene Flügelform führt zu einem besseren Schliffbild und besserem Kühlmittelauswurf. Schleifen unter hohem Druck und hohem Kühlmitteleinsatz sind auf diese Weise möglich. Durch die bessere Kühlung wird der Schleifprozess entscheidend verbessert. Durch die konkav geformte Schleiffläche, läßt sich der Schleifkörper leicht auf entsprechend geformte Träger, beispielsweise Kugelkopffräser, aufbringen.

Als Material für den Schleifkörper wird eine plastisch verformbare Legierung gewählt. Dadurch kann der Schleifkörper unter Druck leicht jeder Form eines Trägers angepaßt werden.

Gemaß einer bevorzugten Ausführungsform ist der Schleifkörper einstückig ausgebildet. Dies erleichtert den Einsatz des Schleifkörpers.

Vorzugsweise weisen die Flegel ausgehend von einer Zentralöffnung zur Flügelspitze hin laufende Kühlwasserkanäle auf. Auf diese Weise wird die Kühlung ebenfalls verbessert. Vorzugsweise enden die Kühlwasserkanäle jedoch vor der Flügelspitze, um dem Schleifkörper eine geschlossene und möglichst stabile Form zu geben. Zur weiteren Erhöhung der Kühlwirkung ist es vorteilhaft, die Kühlwasserkanäle so zu gestalten, daß sie sich zur Flügelspitze hin erweitern. Das Kühlmittel wird in üblicher Weise durch eine zentrale Bohrung im Träger, welche mit der zentralen Bohrung im Schleifkörper zur Deckung gebracht ist, zugeführt, und so in den Kühlmittelkanälen gleichmäßig verteilt.

Zwecks optimaler Flächenauslegung ist es vorteilhaft, den Schleikörper so zu dimensionieren, daß die Flügel zur Flügelspitze hin breiter werden.

Es ist insbesondere zur Schonung des Werkstückes vorteilhaft, den Flügeln im wesentlichen abgerundete Form zu geben, was inbesondere auf jene Abschnitte des Flügels zutrifft, die auf das Werkstück zuerst auftreffen.

Die Erfindung wird nachstehend anhand der Zeichnung näher erläutert.

Die einzige Figur zeigt einen erfindungsgemäßen Schleifkörper.

Der Schleifkörper 1 weist Flügel 2 auf. Von einer Zentralöffnung 3 erstrecken sich Kühlwasserkanäle 5 in Richtung der Flügelspitzen 8. Die Flügel sind in Laufrichtung, im gezeichneten Fall im Uhrzeigersinn, gebogen geformt. Sowohl die in den Flügeln 2 angeordneten Kühlwasserkanäle 5 als auch die Flügelzwischenräume 4 erweitern sich nach außen hin. Das vordere Flügelende 6 ist rund ausgebildet, während das hintere Flügelende 7 rund, oder wie gezeichnet etwas eckig geformt sein kann. Der Schleifkörper kann sowohl für Links- als auch für Rechtslauf eingesetzt werden, wenn dementsprechend die Flügel in die eine oder andere Richtung gebogen sind.

Als plastisch verformbare Legierung wird vorzugsweise die in der deutschen Patentschrift 35 35 695 beschriebene Legierung verwendet. Auf die Offfenbarung dieser Patentschrift wird vollinhaltlich Bezug genommen. Die für den Schleifkörper erfindungsgemäß verwendete Bronzelegierung weist einen Gehalt, bezogen auf die Legierung, von
70 - 98 Gew. % Cu
3 - 30 Gew % Ag
0 - 1 Gew. % Si und
0,05 - 3 Gew. % Sn, Pb. Zn und/oder Cd auf.

Als Schleifkorn wird in erster Linie Diamant eingesetzt. Die Korngröße kann je nach Verwendungszweck in weitesten Grenzen gewählt werden, beispielsweise kommt ein D25-Korn in Betracht. Auch die Konzentration des Schleifkorns in der Legierung kann sehr unterschiedlich sein, wobei geeignete Konzentrationen zwischen C5 und C100 liegen.

Die Abmessungen des Schleifkörpers hängen in erster Linie von den Dimensionen des Werkstücks ab. Zum Schleifen von Brillengläsern, wofür sich der erfindungsgemäße Schleifkörper besonders eignet, liegen die Abmessungen etwa in folgenden Bereichen: Durchmesser des Schleifkörpers 8 bis 20 cm, Durchmesser der Zentralöffnung 1 bis 3 cm und Anzahl der Flügel 6 bis 15.

Die Stärke des Schleifköpers beträgt im allgemeinen zwischen 0,5 und 5 mm, vorzugsweise 2 bis 3 mm.

Die erfindungsgemäßen Schleifkörper werden z. B. in Metallkalotten von Kugelkopffräsern eingesetzt. Gegenüber anderen Materialen, weisen plastische, verformbare Materialien den Vorteil auf, daß sich der daraus geformte Schleifkörper unter Druck exakt der Form der Kalotte anpaßt.

Vorzugsweise werden die Schleifkörper in die Kalotte eingeklebt, beispielsweise mit einem Epoxyharzkleber. Möglich ist auch eine reversible Befestigung, beispielsweise mit einem Schmelzkleber, sodaß sich der Schleifkörper in der Hitze wieder lösen läßt und auf einen anderen Träger mit unter Umständen anderem Radius einsetzen läßt.

Vor dem Schleifvorgang ist lediglich eine geringfügige Nachbehandlung des Schleifkörpers notwendig, und zwar im Gegensatz zur aufwendigen Nachbehandlung, die beim Einsatz von Pellets erforderlich ist. Pellets müssen in die konkave Form durch Abschleifen, beispielsweise mit Siliciumcarbid, gebracht werden.

Die Schleifkörper eignen sich besonders zum Schleifen von Glas, aber auch von keramischen Werkstoffen und Metallen.

Der erfindungsgemäße Schleifkörper zeichnet sich durch verbesserte Kühlung und verbesserte Schleifwirkung aus. Durch seine Form ist er leicht an jede Trägerform anpaßbar.

## Patentansprüche

1. Schleifkörper (1) für kalottenförmige Träger zum Schleifen konkaver oder konvexer Oberflächen, bestehend aus einer plastisch verformbaren Legierung mit teilchenförmigem Schleifkorn, **dadurch gekennzeichnet**, daß der vorgeformte Schleifkörper (1) mehrere Flügel (2) aufweist, welche mit der Flügelspitze (8) in Laufrichtung hin gebogen geformt sind.

2. Schleifkörper nach Anspruch 1, dadurch gekennzeichnet, daß
die Flügel (2) ausgehend von einer Zentralöffnung (3) zur Flügelspitze (8) hin laufende Kühlwasserkanäle (5) aufweisen.

3. Schleifkörper nach Anspruch 1 und 2, dadurch gekennzeichnet, daß
die Flügel (2) im wesentlichen abgerundete Formen aufweisen.

4. Schleifkörper nach wenigstens einem der Ansprüche 1 bis 3, dadurch gekennzeichnet, daß
die Kühlwasserkanäle (5) vor der Flügelspitze (8) enden.

5. Schleifkörper nach wenigstens einem der Ansprüche 1 bis 4, dadurch gekennzeichnet, daß
sich die Kühlwasserkanäle (5) zur Flügelspitze (8) hin erweitern.

6. Schleifkörper nach wenigstens einem der Ansprüche 1 bis 5, dadurch gekennzeichnet, daß
die Flügel (2) zur Flügelspitze (8) hin breiter werden.

7. Schleifkörper nach wenigstens einem der Ansprüche 1 bis 6, dadurch gekennzeichnet, daß
der Schleifkörper (1) einstückig ausgebildet ist.

## Revendications

1. Corps de rectification (1) pour des supports en forme de calotte sphérique, destiné à la rectification de surfaces concaves ou convexes, réalisé en un alliage déformable de manière plastique et comportant des grains d'abrasif en forme de particules, caractérisé en ce que le corps de rectification (1) pré-façonné comporte plusieurs ailes (2), qui sont façonnées de manière à ce que le sommet d'aile (8) soit cintré en direction du sens de marche.

2. Corps de rectification selon la revendication 1, caractérisé en ce que les ailes (2) comportent des canaux de liquide de refroidissement (5), partant d'une ouverture centrale (3) en s'étendant vers le sommet d'aile (8).

3. Corps de rectification selon les revendications 1 et 2, caractérisé en ce que les ailes (2) présentent des formes essentiellement arrondies.

4. Corps de rectification selon l'une au moins des revendications 1 à 3, caractérisé en ce que les canaux de liquide de refroidissement (5) se terminent avant le sommet d'aile (8).

5. Corps de rectification selon l'une au moins des revendications 1 à 4, caractérisé en ce que les canaux de liquide de refroidissement (5) s'élargissent en direction du sommet d'aile (8).

6. Corps de rectification selon l'une au moins des revendications 1 à 5, caractérisé en ce que les ailes (2) s'élargissent en direction du sommet d'aile (8).

7. Corps de rectification selon l'une au moins des revendications 1 à 6, caractérisé en ce que le corps de rectification (1) est réalisé d'un seul tenant.

## Claims

1. An abrasive body (1) for spherical carriers for grinding concave or convex surfaces, made of a plastically deformable alloy with a particulate abrasive grain, characterized in that the preshaped abrasive body (1) has a plurality of wings (2) bent with the wing tip (8) pointing in the moving direction.

2. The abrasive body of claim 1, characterized in that the wings (2) have coolant ducts (5) extending from a central opening (3) toward the wing tip (8).

3. The abrasive body of claims 1 and 2, characterized in that the wings (2) have substantially circular shapes.

4. The abrasive body of at least one of claims 1 to 3, characterized in that the coolant ducts (5) end before the wing tip (8).

5. The abrasive body of at least one of claims 1 to 4, characterized in that the coolant ducts (5) become broader toward the wing tip (8).

6. The abrasive body of at least one of claims 1 to 5, characterized in that the wings (2) become broader toward the wing tip (8).

7. The abrasive body of at least one of claims 1 to 6, characterized in that the abrasive body (1) is of integral design.
